# EUROPÄISCHE PATENTSCHRIFT

(11) **EP 0 843 150 B1**
(45) Veröffentlichungstag und Bekanntmachung des Hinweises auf die Patenterteilung: **30.10.2002**
(21) Anmeldenummer: 97115665.8
(22) Anmeldetag: 10.09.1997
(51) Int. Cl.: F41J 1/14, F41J 7/00

(54) **Vorrichtung zum Auffangen von Geschossen**
Bullet catcher.
Collecteur de balles.

(30) Priorität: 16.11.1996 DE 29619982 U
(43) Veröffentlichungstag der Anmeldung: 20.05.1998
(73) Patentinhaber: Capito & Assenmacher GmbH & Co. KG, 44319 Dortmund (DE)
(72) Erfinder: Arndt, Manfred, 59425 Unna (DE)
(74) Vertreter: Patentanwälte Meinke, Dabringhaus und Partner

(56) Entgegenhaltungen:
- WO-A-94/15166
- WO-A-94/27111
- DE-A- 3 721 087
- DE-A- 4 441 559
- DE-A- 19 503 584
- DE-A- 19 601 617
- DE-C- 267 621
- DE-U- 29 604 383
- GB-A- 2 035 523
- US-A- 2 427 901
- US-A- 5 607 163
- PATENT ABSTRACTS OF JAPAN vol. 96, no. 12, 26. Dezember 1996 & JP 08 200997 A (KYOSAN ELECTRIC MFG CO), 9. August 1996

## Beschreibung

Die Erfindung betrifft eine Vorrichtung zum Auffangen von Geschossen mit einem Geschoßfangkasten aus Kunststoff, insbesondere Polyethylen-SBQ, und einem in einer dahinter liegenden Geschoßfangkammer angeordneten Gummigranulat, insbesondere NK-SBR oder EPDM.

Zum Auffangen von Geschossen auf Schießanlagen dienen seit Jahrzehnten sogenannte Sandgeschoßfänge. Dabei werden die Ziele, beispielsweise Zielscheiben, Klappfallscheibengeräte und Ringscheiben, eingebaut in Doppelscheiben-Zuggestelle oder in einem Zielgelände u. dgl. vor Sandwällen aufgestellt. Die Projektile werden von den Sandwällen aufgefangen und verbleiben und verrotten darin, bis der Sand in Zeitabständen von 5 bis 10 Jahren herausgenommen, abgesiebt und verteilt wird. Derartige Verfahren sind heute aus Umweltschutzgründen nicht mehr zulässig, da der Sand erhebliche Anteile an Schwermetall und Bleioxiden enthält.

In der Vergangenheit sind daher Alternativen zu den technisch überholten Sandgeschoßfängen entwickelt worden. Dabei entstanden mit einem Gummigranulat gefüllte Geschoßfangkammern, deren vordere Wand durch einen Spezialkunststoff gebildet wird, der einen starken Bremseffekt auf die Geschosse ausübt. Granulatgefüllte Auffangkonstruktionen für Geschosse sind z.B. in der gattungsbildenden DE-44 41 559-A1 oder der DE-195 03 584 beschrieben.

Das eingefüllte Granulat fängt die Geschosse endgültig auf. Das Granulat und die Geschosse können getrennt voneinander abgesaugt und recycelt werden. Das Granulat kann mehrfach verwendet werden.

Nachteilig bei den insoweit bereits bekannten Geschoßfangwänden ist es jedoch, daß das gesamte Granulat auf dem jeweiligen Schießstand mit entsprechenden Spezialfahrzeugen herausgesaugt, in Containern zwischengelagert und abschließend, nach Herausfiltern der Geschoßreste, wieder eingefüllt werden muß. Nach entsprechend langem bzw. starkem Beschuß müssen die aus einem Spezialkunststoff, insbesondere Polyethylen, gebildeten vorderen Geschoßfangplatten ausgewechselt werden, auch die Befestigungsleisten sind mit zu erneuern. Die Kosten einer Instandsetzung eines großen Gummi-Granulat-Geschoßfanges sind erheblich. Während der gesamten Dauer der Reparatur steht der gesamte Schießstand still und kann nicht benutzt werden.

Aufgabe der Erfindung ist es daher, eine Lösung zu schaffen, mit der bei Aufrechterhaltung der Vorteile eines Gummi-Granulat-Geschoßfanges die Kosten reduziert und Stillstandzeiten minimiert werden, wobei darüber hinaus eine Kapazitätserhöhung bei ansonsten gleicher Baugröße einer derartigen Schießanlage erreichbar ist.

Diese Aufgabe wird gemäß der Erfindung gelöst durch einen mobilen, körperliche oder elektronische Zielscheiben aufweisenden Zielwagen, der mit einer eigenen Geschoßfangkammer als ein geschlossener, insgesamt austauschbarer Kasten ausgerüstet ist.

Mit einem derartigen Kasten ist es möglich, sämtliche Wartungs- und Reparaturarbeiten außerhalb des jeweiligen Schießstandes im Herstellerwerk auszuführen. Vor Ort wird jeweils ein abgenutzter Kasten durch einen neuen oder bereits wieder aufbereiteten Kasten ersetzt. Der Austausch kann in kurzer Zeit erfolgen, die Stillstandzeiten der Schießanlage werden minimiert. Der Kasten kann komplett zum Herstellerwerk gebracht und dort überholt werden. Die Geschoßfanganlage kann somit einfach und kostengünstig, ohne daß Spezialfahrzeuge zum Absaugen des eingefüllten Gummigranulates zum Schießstand fahren müssen, saniert werden. Sämtliche Arbeitsgänge bis auf die einfache Endmontage können im Herstellerwerk ausgeführt werden. Auch müssen keinerlei Ersatzteile od. dgl. auf dem Schießstand bereitgehalten oder dorthin gebracht werden.

Durch einen derartigen Zielwagen, der bei seiner Benutzung ortsfest bleibt, also mit an sich bekannten laufenden Jagdscheiben nichts zu tun hat, läßt sich darüber hinaus auch erreichen, daß die Zielpositionen vor einem Gummigranulat-Geschoßfang veränderbar sind, so daß nicht immer die gleichen Stellen der Aufprallwand des Grummigranulat-Geschoßfanges intensiv beschossen werden. So kann ein derartiger Zielwagen nach einiger Zeit des Beschusses auf eine benachbarte Position vor eine andere Kammer des Geschoßfanges verbracht werden.

An dieser Stelle sei bemerkt, daß es fahrbare Ziele auch mit Geschoßfängen für Sport- oder Freizeitzwecke gibt, wie sie beispielsweise in dem DE-92 17 586-U1 beschrieben sind, mobile Scheibenhalte- und Wechselvorrichtungen zeigt das DE-86 21 651-U1. Eine elektronische Steuerung von Zielen für Schießspiele zeigt das DE-90 11 904-U1. Zielprojektoren vor Wänden zeigen die DE-A-196 01 617 oder DE-A-372 10 87.

Vorteilhaft ist der Kasten quer zur Schußrichtung des Schießstandes seitlich verfahrbar. Hierdurch kann der Kasten hinter verschiedene, davor aufgebaute Ziele, beispielsweise Zielscheiben, Klappfallscheibengeräte, Drehscheibenanlagen u. dgl., positioniert werden. Auch ist es möglich, mehrere Reservekästen auf einer Schienenbahn anzuordnen und diese aus einem seitlich des Schießstandes angeordneten Magazin hinter das jeweilige Ziel zu verfahren, sobald ein Kasten reparaturbedürftig geworden ist.

Zweckmäßig ist es auch, wenn der Kasten höhenverstellbar ist. Seine Aufstellung kann damit verschiedenen Zielgeräten angepaßt werden, auch kann das Schußzentrum in der Geschoßfangwand und auf der Frontplatte der Geschoßfangkästen verteilt werden, so daß sich die Standzeiten wesentlich erhöhen.

Besonders vorteilhaft ist es, wenn an dem Zielwagen bzw. Kasten eine Zielscheibe und/oder ein Treffersystem und/oder eine Beleuchtungseinrichtung anbaubar ist. Dabei kann es sich sowohl um ein geschlossenes oder um ein offenes Treffererfassungssystem als auch um herkömmliche Zielscheiben handeln. Bei der Befestigung einer Zielscheibe unmittelbar vor dem Kasten mittels einer Haltevorrichtung können die auftreffenden Geschosse die Geschoßfangplatte des Kastens winklig durchdringen. Dabei wird der Spezialkunststoff, insbesondere die PE-Frontplatte, weniger zerstört.

Für den Beschuß mit Pistolen kann in weiterer Ausgestaltung zusätzlich ein erfindungsgemäßer Rückprallschutzvorhang vorgesehen sein.

Die Erfindung sieht auch vor, daß auf die Frontplatte des Kastens eine Zielscheibe od. dgl. aufprojizierbar ist. Damit kann auf separate Zielscheiben völlig verzichtet werden. Der Geschoßfangkasten übernimmt gleichzeitig die Aufgabe eines Schießzieles.

In besonders vorteilhafter Ausgestaltung ist vorgesehen, daß der Kasten des Zielwagens beidseitig Frontplatten aus PE aufweist und auch um 180° gedreht verwendbar ist. Damit verdoppelt sich die Standzeit des Kastens.

Die Erfindung ist nachstehend anhand der Zeichnung näher erläutert. Diese zeigt in
- Fig. 1: die Ansicht eines Schießstandes,
- Fig. 2: eine Aufsicht auf einen Schießstand gemäß Linie B-B,
- Fig. 3 und 4: Seitenansichten eines Schießstandes etwa gemäß Linie A-A,
- Fig. 5: eine Seitenansicht einer Geschoßfangwand mit einem davor verfahrbar angeordneten erfindungsgemäßen Zielwagen,
- Fig. 6: die Seitenansicht eines Zielwagens in abgewandelter Ausführung,
- Fig. 7: einen Querschnitt durch eine Geschoßfangwand und einen Zielwagen gemäß Linie VI-VI in Fig. 5 sowie in
- Fig. 8: eine vereinfachte perspektivische Ansicht eines Zielwagens.

Ein allgemein mit 1 bezeichneter Schießstand weist eine Geschoßfangwand 2 und ggf. an einer Führungsschiene 3 verfahrbare mobile Zielwagen 4 auf.

In den Figuren sind unterschiedliche Varianten der Zielwagen 4 dargestellt. So ist mit 4a ein Zielwagen bezeichnet, der einen eigenen Geschoßfangkasten 5 aufweist, während der Zielwagen 4b eine höhenverstellbare Zielscheibe 6 aufweist und vor einzelnen, mit 7 bezeichneten Fächern der Geschoßfangwand gemäß Doppelpfeil 18 entlang der Schiene 3 positionierbar ist.

Der Geschoßfangkasten 5 am Zielwagen 4a ist allseitig geschlossen und besteht als Grundrahmen aus einem feuerverzinkten Stahlblechkörper. Als Vorderseite ist eine das Durchdringen von Geschossen ermöglichende Kunststoffplatte 8 hinter einer Zielscheibe 9 vorgesehen. Im Inneren befindet sich ein Spezialgummigranulat 10, etwa der Qualität, die auch in den einzelnen Fächern 7 der Geschoßfangwand 2 vorgesehen ist.

In Fig. 6 ist ein abgewandeltes Ausführungsbeispiel eines Zielwagens 4a' dargestellt. Hier ist ein zusätzlicher Rückprallvorhang 11 hinter der Zielscheibe 9 dargestellt, wobei die Zielscheibe 9 mit einer elektronischen Trefferanzeige ausgerüstet ist, deren Elektronik 12 im Bodenbereich des Zielwagens 4a' vorgesehen ist und zusätzlich mit einer Schutzeinrichtung 13 gegen direkten Beschuß versehen ist.

Eine solche Einrichtung ist in Fig. 8 in perspektivischer Darstellung wiedergegeben zusätzlich mit der Möglichkeit, daß die Zielscheibe, dort als Projektionswand 9a wiedergegeben, auf die mittels eines Projektors 14 ein Ziel aufprojiziert werden kann, wobei eine elektronische Treffererfassung als strichpunktierter Kreis 15 dargestellt ist, der den Einschlag eines mit 16 bezeichneten Projektiles bestimmen kann.

Der Geschoßfangkasten 5 kann in gleicher Weise ausgebildet sein, wie die Geschoßwand 2, d.h. die Vorderseiten sind aus speziellen Kunststoffplatten, vorzugsweise aus Polyethylen, wobei auch die Pfosten, ähnlich wie die Kastenrahmenelemente, aus einem solchen Werkstoff gefertigt sein können.

Neben der Möglichkeit, einen Zielwagen 4b vor einzelnen Kassetten der Geschoßwand oder Fangwand 2 zu positionieren, bietet die mobile Ausgestaltung der Zielwagen 4 die Möglichkeit, diese in einem Nachbarraum oder Unterstand, in Fig. 1 mit 17 bezeichnet, zu positionieren, was dort gestrichelt angedeutet ist.

Natürlich ist die vorliegende Erfindung nicht auf die dargestellten Ausführungsbeispiele beschränkt. Weitere Ausgestaltungen sind möglich, ohne den Grundgedanken der Erfindung zu verlassen. Wesentlich ist nur, daß als Geschoßfangkammer ein in sich geschlossener, austauschbarer Kasten 5 vorgesehen ist. Dieser kann beispielsweise auch längs zur Schußrichtung verfahrbar sein, d.h. näher zum Ziel und/oder zum Schützen hinrücken oder von ihm fortbewegt werden. Wesentlich ist nur, daß nach dem Zerschießen einer oder beider Geschoßfangwände 8 aus Spezialkunststoff ein geschlossenes System im Reparaturaustausch geliefert und der beschossene Kasten 4 im Herstellerwerk wieder instandgesetzt wird. An den Kasten 4 können weitere Teile, beispielsweise eine Zielscheibe, ein geschlossenes oder offenes Treffersystem und/oder eine Beleuchtungseinrichtung, angebaut werden. Auch ist möglich, bei entsprechender Gestaltung der Oberfläche der Geschoßfangwand 2, eine Zielscheibe od. dgl. auf die Außenseite des Kastens 4 aufzuprojizieren.

Der erfindungsgemäße Geschoßfangkasten 5 kann nicht nur auf Standortschießanlagen und Truppenübungsplätzen, sondern auch bei der Polizei, dem Bundesgrenzschutz und bei Sportschützen in Hallenschießständen, Tunnelschießständen od. dgl. verwendet werden. Er wird entweder auf Konsolen stationär aufgestellt oder auf einem verfahrbaren Fahrgestell, ebenfalls ist er ggf. in der Höhe verstellbar. Durch die Möglichkeit der Beleuchtung kann er auch für Nachtschießen verwendet werden.

## Patentansprüche

1. Vorrichtung zum Auffangen von Geschossen mit einer Geschoßfangwand aus Kunststoff, insbesondere Polyethylen, und einem in einer dahinter liegenden Geschoßfangkammer angeordneten Gummigranulat od. dgl., insbesondere NK-SBR oder EPDM,
**gekennzeichnet durch**
einen mobile, körperliche oder elektronische Zielscheiben (9) aufweisenden Zielwagen (4), der mit einer eigenen Geschoßfangkammer als ein geschlossener, insgesamt austauschbarer Kasten (5) ausgerüstet ist.

2. Vorrichtung nach Anspruch 1,
**dadurch gekennzeichnet,**
**daß** der Zielwagen (4) quer zur Schießrichtung seitlich verfahrbar ist.

3. Vorrichtung nach Anspruch 1 oder 2,
**dadurch gekennzeichnet,**
**daß** der Zielwagen (4) höhenverstellbar ist.

4. Vorrichtung nach einem der vorangehenden Ansprüche,
**dadurch gekennzeichnet,**
**daß** der Zielwagen (4) mit einem Rückprallschutzvorhang (11) ausgerüstet ist.

5. Vorrichtung nach einem der vorangehenden Ansprüche,
**dadurch gekennzeichnet,**
**daß** der Kasten (5) des Zielwagens (4) beidseitig Geschoßfangwände (8) aufweist und um 180° gedreht verwendbar ist.

6. Vorrichtung nach einem der vorangehenden Ansprüche,
**dadurch gekennzeichnet,**
**daß** der Zielwagen (4) mit einer Frontplatte (9) ausgerüstet ist, auf die eine Zielscheibe od. dgl. aufprojizierbar ist.

7. Vorrichtung nach einem der vorangehenden Ansprüche,
**dadurch gekennzeichnet,**
**daß** der Zielwagen (4) mit einer automatischen Trefferanzeige-Einrichtung (12) ausgerüstet ist.

8. Vorrichtung nach Anspruch 1 oder einem der folgenden,
**dadurch gekennzeichnet,**
**daß** die Elektronik (12) insbesondere für eine elektronische Zieldarstellung und Trefferanzeige im Bodenbereich des Zielwagens (4) angeordnet und dieser Bodenbereich mit einer eigenen Schutzeinrichtung mit Prallschutz als Hohlverkleidung (13) ausgerüstet ist.

## Claims

1. Device for catching bullets, comprising a bullet intercepting wall made from a plastic, more particularly polyethylene, and a granular rubber compound or the like, more particularly NR-SBR or EPDM, arranged in a bullet collecting chamber situated to the rear of said wall,
**characterised by** a mobile target trolley (4) incorporating physical or electronic practice targets (9), which is equipped with its own bullet collecting chamber in the form of a closed box (5) which is interchangeable as a whole.

2. Device according to claim 1,
**characterised in that** the target trolley (4) is adapted to be moved sideways at a right angle to the direction of firing.

3. Device according to claim 1 or 2,
**characterised in that** the target trolley (4) is adjustable in height.

4. Device according to any of the preceding claims,
**characterised in that** the target trolley (4) is equipped with an anti-ricochet safety curtain (11).

5. Device according to any of the preceding claims,
**characterised in that** the box (5) of the target trolley (4) incorporates bullet intercepting walls (8) on both sides and can be used rotated through 180°.

6. Device according to any of the preceding claims,
**characterised in that** the target trolley (4) is equipped with a front panel (9) onto which a practice target or the like can be projected.

7. Device according to any of the preceding claims,
**characterised in that** the target trolley (4) is equipped with an automatic hit indicating device (12).

8. Device according to claim 1 or any of the following claims,
**characterised in that** the electronic equipment (12), more particularly for electronic representation of the target and for a hit indicator, is arranged in the bottom region of the target trolley (4), and this bottom region is equipped with its own safety device with anti-ricochet protection in the form of a hollow facing panel (13).

## Revendications

1. Dispositif pour collecter des balles, comportant une paroi de collecte de balles en matière plastique, notamment en polyéthylène, et des matériaux formés de granulés de caoutchouc ou analogues, notamment du NK-SBR ou du EPDM, disposés dans une chambre de collecte de balles située en arrière de la paroi, **caractérisé par** un chariot mobile porte-cibles (4), qui comporte des cibles mobiles, matérielles ou électroniques (9) et qui est équipé d'une chambre propre de collecte des balles, sous la forme d'une boîte (5) fermée, notamment interchangeable.

2. Dispositif selon la revendication 1, **caractérisé en ce que** la cible (4) peut être déplacée latéralement transversalement par rapport à la direction de tir.

3. Dispositif selon la revendication 1 ou 2, **caractérisé en ce que** le chariot porte-cibles (4) est réglable en hauteur.

4. Dispositif selon l'une des revendications précédentes, **caractérisé en ce que** le chariot porte-cibles (4) est équipé d'un rideau (11) de protection contre un rebond.

5. Dispositif selon l'une des revendications précédentes, **caractérisé en ce que** la boîte (5) du chariot porte-cibles (4) comporte des parois (8) de collecte de balles, des deux côtés, et peut être utilisée en étant pivotée de 180°.

6. Dispositif selon l'une des revendications précédentes, **caractérisée en ce que** le chariot porte-cibles (4) est équipé d'une plaque avant (9), sur laquelle une cible ou analogue peut être projetée.

7. Dispositif selon l'une des revendications précédentes, **caractérisé en ce que** le chariot porte-cibles (4) est équipé d'un dispositif automatique (12) d'affichage de coups au but.

8. Dispositif selon la revendication 1 ou l'une des revendications suivantes, **caractérisé en ce que** le système électronique (12) notamment pour une représentation de cible électronique et un dispositif d'affichage électronique de coups au but est disposé dans la zone de base du chariot porte-cibles (4) et que cette zone de base est équipée d'un dispositif propre de protection comportant un système de protection contre les chocs sous la forme d'un habillage creux (13).
